# EUROPÄISCHE PATENTSCHRIFT

(11) **EP 1 336 184 B1**
(45) Veröffentlichungstag und Bekanntmachung des Hinweises auf die Patenterteilung: **17.01.2007**
(21) Anmeldenummer: 01958048.9
(22) Anmeldetag: 02.08.2001
(51) Int. Cl.: H01H 13/50

(54) **ELEKTRISCHE ANORDNUNG**
ELECTRICAL ARRANGEMENT
DISPOSITIF ELECTRIQUE

(30) Priorität: 23.11.2000 DE 20019975 U
(43) Veröffentlichungstag der Anmeldung: 20.08.2003
(73) Patentinhaber: Moeller GmbH, 53115 Bonn (DE)
(72) Erfinder: SCHÄFER, Jörg, 53359 Rheinbach (DE); WOLFF, Bernd, 53773 Hennef (DE)
(74) Vertreter: Mäder, Winfried
(86) Internationale Anmeldenummer: PCT/EP2001/008961
(87) Internationale Veröffentlichungsnummer: WO 2002/043092

(56) Entgegenhaltungen:
- EP-A- 0 327 708
- WO-A-97/28552
- CH-A- 554 130
- DE-A- 3 014 639
- DE-U- 7 435 010
- PROF. DR. ING. GOTTFRIED W. EHRENSTEIN: "Mit Kuststoffen konstruieren Eine Einführung" , CARL HANSER VERLAG , MÜNCHEN WIEN XP002182430 Seite 169, letzter Absatz -Seite 170; Abbildung 6.53
- PATENT ABSTRACTS OF JAPAN vol. 018, no. 246 (E-1546), 11. Mai 1994 (1994-05-11) & JP 06 036639 A (FUJI ELECTRIC CO LTD), 10. Februar 1994 (1994-02-10)

## Beschreibung

Die Erfindung betrifft eine elektrische Anordnung nach dem Oberbegriff des Anspruchs 1.

Es sind bereits Befehls- beziehungsweise Meldegeräte gemäß dem Oberbegriff des Anspruchs 1 hinlänglich bekannt. So beschreibt beispielsweise die Informationsschrift der Fa. Moeller; ("Befehls- und Meldegeräte RMQ 16 und RMQ 22, Auswahthiife". AH 116-006 D 9/98) gattungsgemäße Geräte.

Des Weiteren beschreibt die DE 30 14 639 A1 eine gattungsgemäße Anordnung von Befehlsgerät und mechanisch anbindbarem Koppelmodul, wobei das Koppelmodul über randseitig gegenüberliegende federnd ausgebildete Rastarme mit dem Befehlsgerät verbindbar ist.

Die schweizerische Patentschrift 554 130 A offenbart eine elektrische Baueinheit zur Montage in einer elektrischen Anlage. Hier finden ebenfalls seitlich gegenüberliegende federnd ausgebildete Rastarme Anwendung.

Auch sind allgemein Rast- und Schnappverbindungen weit verbreitet (eine Auswahl in G. W. Ehrenstein: "Mit Kunststoffen konstruieren - Eine Einführung", Carl Hanser Verlag, München Wien).

Bekannte Rastverbindung haben sich für die verschiedensten Einsatzgebiete bereits bewährt.

Der Erfindung liegt die Aufgabe zugrunde eine elektrische Anordnung mit zumindest zwei mechanisch verbindbaren Gehäusen zu schaffen, die eine vereinfachte Demontage der verbindbaren Gehäuse gewährleistet.

Ausgehend von Geräten der eingangs genannten Art wird die Aufgabe erfindungsgemäß durch die kennzeichnenden Merkmale des unabhängigen Anspruchs gelöst, während den abhängigen Ansprüchen vorteilhafte Weiterbildungen der Erfindung zu entnehmen sind.

Gemäß der Erfindung weist das gattungsbildende Befehls- und/oder Meldegerät, im folgenden der Einfachheit halber nur noch Befehlsgerät genannt, ein Koppelmodul z.B. zur Anbindung an ein Bussystem auf. Dabei umfasst das Koppelmodul ein Gehäuse, welches auf seiner dem Befehlsgerät zugekehrten Seite mechanische Verbindungsmittel aufweist. Erfindungsgemäß ist das Koppelmodul lösbar über Rastmittel mit dem Befehlsgerät verbindbar, wobei an einer Seite des Koppelmodulgehäuses mindestens zwei feststehende Hintergriffe und auf seiner gegenüberliegenden Seite mindestens ein federbeweglich ausgebildeter Rastarm vorhanden ist. Dabei sind mindestens zwei, vorzugsweise drei Hintergriffe und gegenüberliegend ein beweglicher Rastarm mit entsprechend zwei bzw. drei den Hintergriffen vorzugsweise direkt gegenüberliegend ausgebildeten Rastvorsprüngen vorhanden. Hierdurch wird erreicht, dass bis zu drei einzelne Funktionselemente wie Kontaktelemente (Öffner, Schließer - auch zwangsgeführt) oder Leuchtelemente mit dem Koppelmodul verbindbar und auf einfache Weise wieder lösbar sind. Mit Vorteil weist der Rastarm eine schlitzförmige Aufnahme für einen Schraubendreher auf. Durch Eingriff in diese Aufnahme kann der Rastarm samt Rastvorsprüngen bewegt und können so die Funktionselemente alle auf einmal aus der Rastverbindung gelöst werden.
Weitere Einzelheiten und Vorteile der Erfindung ergeben sich aus dem folgenden, anhand von Figuren erläuterten Ausführungsbeispiel. Es zeigen
- Figur 1:: die erfindungsgemäße elektrische Anordnung in einer Perspektivansicht;
- Figur 2:: die Anordnung gemäß Fig. 1 mit Funktionselement ohne Seitendeckel;
- Figur 3:: das Koppelmodul aus Fig. 1 in einer Perspektivansicht; und
- Figur 4:: die Anordnung gemäß Fig. 1 in einer weiteren Perspektivansicht mit getrenntem Befehls- und Meldegerät und Koppelmodul.

Nach Fig. 1 umfasst die erfindungsgemäße elektrische Anordnung im wesentlichen ein Befehls- und/oder Meldegerät 2 und ein mit diesem lösbar verbundenes Koppelmodul 4. Im dargestellten Ausführungsbeispiel ist ein als Leuchtdrucktaste ausgebildetes Befehls- und Meldegerät dargestellt.

Dieses besteht im wesentlichen aus einem als beleuchtete Drucktaste ausgebildeten Frontelement 6, drei Funktionselementen 8 und einem das Frontelement 6 und die Funktionselemente 8 verbindenden Befestigungselement 10. Als Funktionselemente 8 sind zum Beispiel ein Öffner-Kontaktelement zur Trennung des Stromkreises, ein Schließer-Kontaktelement zur Fernmeldung eines Ausgelöstsignals und ein Leuchtelement zur Ausgelöstmeldung vor Ort angebracht. Die Kombination von einzelnen Funktionselementen 8 sowie die entsprechende Kombination eines zugehörigen Frontelementes 6 sind je nach gewünschter Funktion frei wählbar.

Die Funktionselemente 8 sind vorzugsweise zumindest was die äußeren Konturen des Gehäuseteils angeht gleich ausgebildet. Sie weisen im wesentlichen flache quaderförmige Gehäuse auf, die auf ihrer oberen schmalen Stirnseite Öffnungen für Betätigungsstößel oder Leuchtelemente, auf ihren seitlichen Schmalseiten einander gegenüberliegende Kabeleinführöffnungen zu den Anschlußstellen insbesondere Schraubklemmen (für die konventionelle Verdrahtung) und auf der unteren Schmalseite Einführöffnungen für Schraubendreher zur Betätigung der Schraubklemmen aufweisen. In der vorliegenden Ausführungsform ist unterhalb jeder Kabeleinführöffnung eine Rastvertiefung 12 zur Befestigung des Koppelmoduls 4 ausgebildet.

Das Koppelmodul 4 umfasst ein quaderförmiges Gehäuse 40, welches auf seiner Oberseite mechanische Verbindungsmittel 41 (Fig. 2) zur lösbaren Befestigung des Koppelmoduls 4 an dem mindestens einen Funktionselement 8 sowie vorzugsweise elektrische Verbindungsmittel 42 zur elektrischen Kontaktierung zwischen Koppelmodul 4 und dem mindestens einen Funktionselement 8 aufweist. Dabei umfassen die mechanischen Verbindungsmittel 41 auf einer Seite vorzugsweise drei jeweils über einen Freiraum 41 a voneinander beabstandete feststehende Hintergriffe 41 b sowie auf der gegenüberliegenden Seite einen federnd beweglich ausgebildeten Rastarm mit drei jeweils über einen Freiraum 41 a voneinander beabstandeten Rastvorsprüngen 41 c (Fig. 3). Vorzugsweise weist der Rastarm Mittel 41 d zum Angriff eines Werkzeuges auf, mit dessen Hilfe der Rastarm zur Entriegelung einer Rastverbindung verbiegbar ist. Bevorzugt sind diese Mittel 41 d als schlitzförmige Aufnahme zum Eingriff eines Schraubendrehers ausgeführt. Denkbar sind allerdings auch andere Mittel 41 d wie Fortsätze zur Handbetätigung. Die Rastvorsprünge 41 c und die Hintergriffe 41 b sind kopfseitig mit zur Oberfläche des Koppelmoduls 4 hin abfallenden Schrägflächen ausgebildet, so dass durch ein einfaches Aufeinanderdrücken von Befehls- und/oder Meldegerät 2 und Koppelmodul 4 diese durch eine mechanische Rastverbindung miteinander verbindbar sind.

Die elektrischen Verbindungsmittel 42 sind mit Vorteil durch Kontaktfedern gebildet, die im Gehäuseinneren die elektrische Verbindung zu einer Logikeinheit darstellen. Vorzugsweise sind die Kontaktfedern kraftformschlüssig und lösbar im Gehäuse fixierbar, so dass zum einen eine sichere Kontaktierung und zum anderen durch Hinzufügen oder Herausnehmen der Kontaktfedern eine einfache Erweiterung oder Verminderung von Kontaktstellen ermöglicht wird. In einer bevorzugten Ausführung hat das Koppelmodul 4 die Breite von drei Funktionselementen 8 und weist insgesamt sechs Öffnungen zur Aufnahme bzw. Durchführung der Kontaktfedern auf. Dabei sind die Öffnungen derart positioniert, dass die Kontaktfedern bei Befestigung des Koppelmoduls 4 an den Funktionselementen 8 des Befehls- und Meldegerätes direkt in die Schraubendreher-Einführöffnungen der Funktionsmodule hineinragen und dort auf die Schraubköpfe der Anschlußklemmen der Funktionselemente 8 drücken und so eine elektrisch leitende Verbindung zwischen Koppelmodul 4 und den Funktionselementen 8 gewährleisten. Zur mechanischen Befestigung des Koppelmoduls 4 wird dieses entweder von unten i.w. parallel auf die Unterseite der Funktionselemente 8 aufgedrückt oder mit seinen feststehenden Hintergriffen 41 b in die Rastvertiefung 12 auf einer Seite der Funktionselemente 8 eingehakt und Richtung Funktionselemente 8 eingeschwenkt bis der gegenüberliegende Rastarm des Koppelmoduls 4 mit seinen Rastvorsprüngen 41 c in die gegenüberliegenden Rastvertiefungen 12 der Funktionselemente 8 einrastet. Hierdurch wird im wesentlichen zeitgleich eine mechanische und elektrische Verbindung hergestellt. Das Koppelmodul 4 weist auf seiner den Funktionselementen 8 zugekehrten Seite hervorstehende, in Positionierungsöffnungen 44 der Unterseite der Funktionselemente 8 eingreifende Fangmittel 45 zur Sicherung gegen seitliche Verschiebung auf. Hierdurch wird die Position der modular aufgebauten Anordnung gegen ungewolltes Verschieben - wodurch auch Fehlfunktionen hervorgerufen werden können - zusätzlich gesichert. Mit Vorteil sind die Positionierungsöffnungen 44 als eckige Erweiterungen der Schraubendreheröffnungen ausgebildet (Fig. 3 und Fig. 4).
Die Rastvertiefungen 12 jedes Funktionselementes 8 weisen vorzugsweise seitliche Begrenzungswände 8a auf, die ebenfalls zum Zwecke der Sicherung gegen seitliche Verschiebung und/oder Verdrehung zwischen Koppelelement 4 und Befehls- und Meldegerät 2 mit den Hintergriffen 41 b bzw. den Rastvorsprüngen 41 c zusammenwirken (Fig. 4).

Um die Berührungssicherheit der elektrischen Anordnung hinsichtlich der seitlichen Kabeleinführöffnungen der Funktionselemente 8 zu gewährleisten können die Hintergriffe 41 b und die Rastvorsprünge 41 c des Rastarms derart ausgebildet sein, dass die Kabeleinführöffnungen bei montierter Koppeleinheit 4 verschlossen sind. Hierfür können die Hintergriffe 41 b bzw. die Rastvorsprünge 41 c mit schildartigen Fortsätzen ausgebildet sein. In einer anderen Ausführung können die Hintergriffe 41 b und die Rastvorsprünge 41 c zwecks Befestigung des Koppelmoduls 4 auch unmittelbar in die Kabeleinführöffnungen der Funktionselemente 8 eingreifen und so eine Berührungssicherheit gewährleisten.

Die Fig. 2 zeigt die erfindungsgemäße Anordnung gemäß Fig. 1, wobei ein seitlich befestigtes Funktionselement 8 kein Deckelteil aufweist. Hier ist deutlich erkennbar, dass bei montierter Koppeleinheit 4 die feststehenden Hintergriffe 41 b und die gegenüber angeordneten Rastvorsprünge 41 c des Rastarms in die unterhalb der Kabeleinführöffnungen der Funktionselemente 8 befindlichen Rastvertiefungen 12 einer jeden Seite der Funktionselemente 8 eingreifen. Auch ist die Kontaktierung zwischen Koppelmodul 4 und den Funktionselementen 8 durch die auf die Schraubköpfe der Anschlußklemmen der Funktionselemente 8 drückenden Kontaktfedern erkennbar.

In Fig. 1 und 2 sind weiterhin die Busanschlußmittel 43 in Form einer Anschlußbuchse zur Aufnahme eines Steckerteils dargestellt.

Mit Vorteil soll die Anbindung an ein serielles Bussystem, insbesondere AS-i oder Profibus realisiert werden. Hierfür sind natürlich auch entsprechende andere Busanschlußmittel vorgesehen, wie Messerkontaktanschlüsse an eine AS-i-Zweidrahtleitung oder einfache Schraubanschlüsse oder dergleichen mehr.

In Fig. 3 ist noch einmal das Koppelmodul 4 separat dargestellt.

## Patentansprüche

1. Elektrische Anordnung umfassend ein Befehls- und/oder Meldegerät mit
- einem Frontelement (6),
- einem Befestigungsadapter (10) und
- mindestens einem über den Befestigungsadapter (10) mit dem Frontelement (6) mechanisch verbindbaren Funktionselement (8) sowie
- einem Koppelmodul (4) mit mechanischen Verbindungsmitteln (41) zur lösbaren Befestigung des Koppelmoduls (4) an dem mindestens einen Funktionselement (8), **dadurch gekennzeichnet, dass**
- das Koppelmodul (4) auf einer Seite mindestens zwei jeweils über einen Freiraum (41 a) voneinander beabstandete feststehende Hintergriffe (41 b) und gegenüberliegend dieselbe Anzahl jeweils mit einem Hintergriff (41 b) korrespondierende über einen Freiraum (41 a) voneinander beabstandete Rastvorsprünge (41c) aufweist,
- wobei jeder Rastvorsprung (41 c) Bestandteil eines gemeinsamen federnd beweglich ausgebildeten Rastarms ist und
- der Rastarm Mittel (41 d) zum Angriff eines Werkzeuges aufweist mit dessen Hilfe er zur Entriegelung der Rastverbindung verbiegbar ist
- und jedes korrespondierende Paar einander gegenüberliegender mechanischer Verbindungsmittel (41; 41 b, 41 c) der lösbaren Verbindung mit einem Funktionselement (8) dient.

2. Anordnung nach vorstehendem Anspruch, **dadurch gekennzeichnet, dass** der Rastarm Mittel (41d) - insbesondere eine schlitzförmige Aufnahme für den Eingriff eines Schraubendrehers - zur Betätigung bzw. Verbiegung des Rastarms aufweist.

3. Anordnung nach einem der vorstehenden Ansprüche, **dadurch gekennzeichnet, dass** jedes Funktionselement (8) einander gegenüberliegend angeordnete Rastvertiefungen (12) für die Aufnahme eines feststehenden Hintergriffs (41 b) und eines Rastvorsprungs (41 c) aufweist.

4. Anordnung nach einem der vorstehenden Ansprüche, **dadurch gekennzeichnet, dass** das Koppelmodul (4) auf seiner den Funktionselementen (8) zugekehrten Seite hervorstehende, in die Unterseite der Funktionselemente (8) eingreifende Fangmittel (44) zur Sicherung gegen seitliche Verschiebung aufweist.

5. Anordnung nach einem der vorstehenden Ansprüche, **dadurch gekennzeichnet, dass** die Rastvertiefungen (12) jedes Funktionselementes (8) seitliche Begrenzungswände (8a) aufweisen, die zum Zwecke der Sicherung gegen seitliche Verschiebung mit den Hintergriffen 41 b bzw. den Rastvorsprüngen (41 c) zusammenwirken.

6. Anordnung nach einem der vorstehenden Ansprüche, **dadurch gekennzeichnet, dass** die Hintergriffe (41 c) und die Rastvorsprünge (41 b) schildartige Fortsätze zur Abdeckung der Kabeleinführöffnungen der Funktionselemente (8) aufweisen.

## Claims

1. Electrical arrangement comprising a control and/or signalling device with
a front element (6),
a fixing adaptor (10) and
at least one functional element (8) which may be connected mechanically to the front element (6) via the fixing adaptor (10), and
a coupling module (4) with mechanical connecting means (41) for securing the coupling module (4) in a detachable manner to the at least one functional element (8),
**characterised in that**
the coupling module (4) has on one side at least two fixed back grips (41b) which are each separated from each other by a free space (41a) and opposite thereto has the same number of snap-in projections (41c) each corresponding to a back grip (41b) and separated from one another by a free space (41a),
each snap-in projection (41c) being a component of a jointly resiliently movable snap-in arm, and
the snap-in arm being provided with means (41d) for engaging a tool, with the help of which it may be twisted to release the snap-in connection, and
each corresponding pair of opposite mechanical connecting means (41; 41b, 41c) being used for detachable connection to a functional element (8).

2. Arrangement according to the preceding claim, **characterised in that** the snap-in arm has means (41d), in particular a slotted mount for the engagement of a screwdriver, for activating or twisting the snap-in arm.

3. Arrangement according to any one of the preceding claims, **characterised in that** each functional element (8) has oppositely located snap-in recesses (12) for accommodating a fixed back grip (41b) and a snap-in projection (41c).

4. Arrangement according to any one of the preceding claims, **characterised in that** on its side facing the functional elements (8), the coupling module (4) has projecting catching means (44) which engage with the lower side of the functional element (8) and are to safeguard against lateral displacement.

5. Arrangement according to any one of the preceding claims, **characterised in that** the snap-in recesses (12) of each functional element (8) have lateral boundary walls (8a) which cooperate with the back grips (41b) or the snap-in projections (41c) respectively to safeguard against lateral displacement.

6. Arrangement according to any one of the preceding claims, **characterised in that** the back grips (41c) and the snap-in projections (41b) have plate-like extensions for covering the cable inlet openings in the functional elements (8).

## Revendications

1. Assemblage électrique, comprenant un dispositif de commande et/ou de signalisation, comportant:
un élément frontal (6);
un adaptateur de fixation (10); et
au moins un élément fonctionnel (8) pouvant être relié mécaniquement à l'élément frontal (6) par l'adaptateur de fixation (10); et
un module d'accouplement (4) comportant des moyens de liaison mécaniques (41) en vue de la fixation amovible du module d'accouplement (4) sur le au moins un élément fonctionnel (8); **caractérisé en ce que**
le module d'accouplement (4) comporte sur un côté au moins deux éléments d'accrochage fixes (41b) espacés respectivement par un espace libre (41a) et sur un côté opposé le même nombre de saillies d'encliquetage (41c) espacées par un espace libre (41a), correspondant respectivement à un élément d'accrochage (41b);
chaque saillie d'encliquetage (41c) faisant partie d'un bras d'encliquetage commun à mobilité élastique; et
le bras d'encliquetage comporte des moyens (41d) en vue de l'engagement d'un outil, permettant sa déformation en vue du déverrouillage de la connexion par encliquetage; et
chaque paire correspondante de moyens de liaison mécaniques opposés (41; 41b, 41c) sert à la liaison amovible avec un élément fonctionnel (8).

2. Assemblage selon la revendication précédente, **caractérisé en ce que** le bras d'encliquetage comporte des moyens (41d), en particulier un moyen de réception en fente pour l'engagement d'un tournevis, en vue de l'actionnement ou de la déformation du bras d'encliquetage.

3. Assemblage selon l'une des revendications précédentes, **caractérisé en ce que** chaque élément fonctionnel (8) comporte des creux d'encliquetage opposés (12) servant à la réception d'un élément d'accrochage fixe (41b) et d'une saillie d'encliquetage (41c).

4. Assemblage selon l'une des revendications précédentes, **caractérisé en ce que** le module d'accouplement (4) comporte sur son côté orienté vers les éléments fonctionnels (8) des moyens de retenue en saillie (44), s'engageant dans le côté inférieur des éléments fonctionnels (8) en vue d'empêcher un déplacement latéral.

5. Assemblage selon l'une des revendications précédentes, **caractérisé en ce que** les creux d'encliquetage (12) de chaque élément fonctionnel (8) comportent des parois de délimitation latérales (8a), coopérant avec les moyens d'accrochage (41b) et les saillies d'encliquetage (41c) en vue d'empêcher un déplacement latéral.

6. Assemblage selon l'une des revendications précédentes, **caractérisé en ce que** les moyens d'accrochage (41c) et les saillies d'encliquetage (41b) comportent des extensions
